# EUROPÄISCHE PATENTSCHRIFT

(11) **EP 3 753 608 B1**
(45) Veröffentlichungstag und Bekanntmachung des Hinweises auf die Patenterteilung: **30.08.2023**
(21) Anmeldenummer: 20180555.3
(22) Anmeldetag: 17.06.2020
(51) Int. Cl.: A62C 99/00

(54) **BRANDSIMULATIONSVORRICHTUNG**
FIRE SIMULATING APPARATUS
DISPOSITIF DE SIMULATION D'UN INCENDIE

(30) Priorität: 19.06.2019 CH 8292019
(43) Veröffentlichungstag der Anmeldung: 23.12.2020
(73) Patentinhaber: HeatWave Fire Trainer Systems, 79761 Waldshut-Tiengen (DE)
(72) Erfinder: Naderer, Gerhard, 79761 Waldshut-Tiengen (DE); Naderer, Matthias, 79761 Waldshut-Tiengen (DE)
(74) Vertreter: Keller Schneider Patent- und Markenanwälte AG

(56) Entgegenhaltungen:
- EP-A1- 0 561 534
- US-A- 5 509 807

## Beschreibung

### Technisches Gebiet

Die vorliegende Erfindung beschreibt eine Brandsimulationsvorrichtung zur Simulation von Bränden verschiedener Brandklassen, umfassend ein Vorrichtungsgehäuse mit einer Brennerwanne, wobei in der Brennerwanne mindestens eine Zündvorrichtung angeordnet ist und Gasleitungen zu einem ersten Brenner und einem zweiten Brenner verlaufen und die Gaszufuhr durch Ventile und die mindestens eine Zündvorrichtung über eine Steuerelektronik steuerbar sind, sodass wahlweise der erste Brenner oder der zweite Brenner je nach gewünschter Brandklassensimulation in Betrieb nehmbar ist, sowie ein Brandsimulationsverfahren, ausgeführt mit einer Brandsimulationsvorrichtung.

### Stand der Technik

Bislang sind aufwändige Brandsimulationsvorrichtungen bekannt, die Brände bzw. Brandstellen gemäss definierter Brandklassen A/C oder B simulieren können. Aus der Definition der Brandklassen ist klar, dass unterschiedliche Brandstellen verschiedene Intensitäten, Flächenausdehnungen und Flammenhöhen aufweisen sollen, um die gewünschten Brandklassen so realistisch wie möglich zu simulieren. Es hat sich in der Praxis als kompliziert erwiesen, Brände verschiedener Brandklassen mit einer Brandsimulationsvorrichtung zu Simulieren.

Als Beispiel einer bekannten Brandsimulationsvorrichtung sei die unter dem Namen «FirePocket Business» bekannte Brandsimulationsvorrichtung der Firma Naderer Brandsimulation AG https://www.naderer-firetrainer.com/de/handfeuerloeschtrainer/ gemäss link genannt. Zur Schulung von unterschiedlichen Brandbekämpfungseinsätzen mit Handfeuerlöschgeräten ist dieser Handfeuerlöschtrainer erfolgreich auf dem Markt. Diese Brandsimulationsvorrichtung umfasst im Wesentlichen ein Vorrichtungsgehäuse und eine Steuerelektronik in einem Steuerelektronikgehäuse. Im Vorrichtungsgehäuse wird eine Brandstelle simuliert, welche durch die Steuerelektronik gesteuert aufrechterhalten wird.

Vorrichtungsgehäuse und Steuerelektronik und damit die gesamte Brandsimulationsvorrichtung sind mobil ausgestaltet und können einfach an unterschiedlichen Orten aufgestellt werden. Vom Steuerelektronikgehäuse verlaufen Gasleitungen und Signalleitungen zum Vorrichtungsgehäuse. Im Vorrichtungsgehäuse befindet sich wenigstens eine Brennerwanne mit einem Brenner, wobei je nach Gestaltung der Brennerwanne Brände der Brandklasse "A", Feststoffbrände durch Verwendung eines Papierkorbmoduls oder Brände der Brandklasse "C", unter Druck ausströmendes und brennendes Gas simuliert werden können. In der Brennerwanne der Brandsimulationsvorrichtung wird mittels Steuerelektronik gesteuert ein Brand durch eine Zündvorrichtung bei zugeführtem Gas gezündet und der entstehende Brand für eine gewisse Zeit kontrolliert in Betrieb gehalten. Während der Brandsimulation können feuerbekämpfende Personen den Brand mit verschiedenen Löschgeräten löschen. Bei einer solchen Übung besteht weder für die Übungsleiter noch für die Trainierenden eine Gefahr, da das Feuer mit der gewünschten Brandklasse in einem vollständig kontrollierten Vorgang brennt.

Die Brandsimulation findet jeweils auf der offenen Seite der Brennerwanne oder Brandwanne statt, wobei die Brennerwanne zur Änderung der Brandklassensimulation vorgängig umgebaut werden muss, bevor eine geänderte gewünschte Brandklasse simuliert werden kann. Dabei wird beispielsweise eine Brennerwannenöffnung der Brennerwanne variiert, wozu Werkzeuge oder ein Attrappenmodul verwendet werden müssen. Durch die Simulation unterschiedlicher Brandklassen ist das Erlernen der taktisch richtigen Vorgehensweise anhand von unterschiedlichen Attrappenmodulen beispielsweise zum Ablöschen eines Bildschirms, eines Fritteusen-Brandes oder eines Reifenbrandes trainierbar.

Die bekannte Brandsimulationsvorrichtung ist zwar mobil und transportabel, erlaubt aber keinen einfachen schnellen Wechsel der Brandsimulation von einer Brandklasse zu einer anderen Brandklasse. Es ist beispielsweise eine Montage von Attrappenmodulen nötig oder Auflage von zusätzlichen Blechen oder Konstruktionen. Dies ist umständlich und bedingt einen zusätzlichen Zeitaufwand, vor allem, wenn das Abkühlen des Vorrichtungsgehäuses abgewartet werden muss und wenn Montagewerkzeug verwendet werden muss.

Eine weitere Brandsimulationsvorrichtung zur Simulation von Bränden ist aus dem Dokument EP 0 561 534 A1 bekannt, umfassend ein Vorrichtungsgehäuse mit einer Brennerwanne, wobei in der Brennerwanne mindestens eine Zündvorrichtung angeordnet ist und Gasleitungen zu einem ersten Brenner und einem zweiten Brenner verlaufen, wobei wahlweise der erste Brenner oder der zweite Brenner je nach gewünschter Brandklassensimulation in Betrieb nehmbar ist.

### Darstellung der Erfindung

Die vorliegende Erfindung hat sich zur Aufgabe gestellt eine Brandsimulationsvorrichtung zu schaffen, die es bei der Simulation von Bränden zur Schulung von Löschpersonal erlaubt, ohne grossen Aufwand und in kürzester Zeit, verschiedene Brandklassen zu simulieren. Dabei soll auf den Einsatz von Werkzeugen, das komplette Abkühlen der Brandsimulationsvorrichtung und die Verwendung von zusätzlichem Material verzichtet werden.

Vor allem war ein schnelles Umschalten einer Brandsimulation der Brandklasse B zur Brandsimulation der Brandklassen A/C gewünscht, was mit der vorliegenden Brandsimulationsvorrichtung einfach erreichbar ist.

Gewünscht war eine für den Benutzer gefahrlose Umstellung der Brandsimulation zwischen den Brandklassen, welche ungewünschte Brände mit Sicherheit vermeidet.

Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Der Erfindungsgegenstand wird nachstehend detailliert im Zusammenhang mit den anliegenden Zeichnungen beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.

Es sind dargestellt in
- Figur 1a: zeigt eine perspektivische Ansicht einer Brandsimulationsvorrichtung mit Blick von einer A/C-Brandklassenseite auf das Vorrichtungsgehäuse, während
- Figur 1b: eine perspektivische Seitenansicht auf die Brandsimulationsvorrichtung gemäss Figur 1a zeigt, wobei die A/C Brandklassenseite nach oben weist.
- Figur 1c: zeigt eine perspektivische Ansicht in das Vorrichtungsgehäuse nach Weglassung der Brennerwanne und der Technikabteilabdeckung von der B-Brandklassenseite, während
- Figur 1d: eine perspektivische Ansicht des Vorrichtungsgehäuses mit Technikabteilabdeckung und teilweise weggelassener Brennerwanne und angedeuteten Flammen einer A/C Brandklassensimulation zeigt. Die Verschwenkbarkeit um eine Drehachse der Räder bzw. eine Schwenkachse der Brandsimulationsvorrichtung ist in allen Abbildungen angedeutet.
- Figur 2a: zeigt eine perspektivische Ansicht der Brandsimulationsvorrichtung von einer B-Brandklassenseite, wobei Flammen oberhalb der Brennerwanne angedeutet sind.
- Figur 2b: zeigt eine weitere perspektivische Ansicht der Brandsimulationsvorrichtung bei weggelassener Abdeckung des Brennerabteils und der Technikabteilabdeckung.
- Figur 3: zeigt eine teilweise geschnitten dargestellte Seitenansicht des Vorrichtungsgehäuses von der Seite des Technikabteils mit Details der Steuerelektronik.

### Beschreibung

Die Brandsimulationsvorrichtung 1 umfasst ein Vorrichtungsgehäuse 2, in welchem der eigentliche Brand simuliert wird. Das Vorrichtungsgehäuse 2 steht auf einem Fussboden G, wobei mehrere Orientierungen des Vorrichtungsgehäuses 2 möglich sind. Mittels einer Fernsteuerung 3 wird die Brandsimulation ausgelöst bzw. in Betrieb gehalten, während aus einem Gasreservoir 4 ausreichend Gas als Brennstoff geliefert wird. Optional ist hier ein Ladegerät 5 eingesetzt, welches über einen Ladegerätanschluss 50 in das Vorrichtungsgehäuse 2 geführt wird.

Hier besteht das Vorrichtungsgehäuse 2 aus einem Brennerabteil 20, welches von einer Brennerwanne 200 gebildet wird und einem Technikabteil 21, in welchem Mittel zur Steuerung der Brandsimulation angeordnet sind. Das Technikabteil 21 ist mit einer Technikabteilabdeckung 210 versehen, sodass die Bauteile im Betrieb vor dem Feuer und der Hitze geschützt sind. Beide Abteile 20, 21 könnten auch zu einem Gehäuse zusammengefasst werden.

Je nach Ausrichtung des Vorrichtungsgehäuses 2 der Brandsimulationsvorrichtung 1 kann ein Brand der Brandklassen A/C oder B simuliert werden. Anhand der Figuren 1a bis 1d wird die Ausrichtung des Vorrichtungsgehäuses 2 für die Brandsimulation der Brandklasse A/C beschrieben. Im Boden der Brennerwanne 200 ist hier eine erste Brennerwannenöffnung 2010 ausgespart, in deren Nähe ein erster Brenner 201 angeordnet ist. Der erste Brenner 201 ist hier von der ersten Brennerwannenöffnung 2010 derart beabstandet, dass weder eine Gasleitung 203 noch eine Zündvorrichtung 204 sichtbar ist. Bei Versorgung mit Gas und nach der Zündung schlägt die Flamme der Brandklasse A/C aus der ersten Brennerwannenöffnung 2010 heraus. Nur, wenn die erste Brennerwannenöffnung 2010 dem Fussboden G, auf welchem das Vorrichtungsgehäuse 2 abgestellt ist, gegenüberliegt, darf der erste Brenner 201 Flammen erzeugen.

Über einen Fernsteuerungsanschluss 30 wird die Fernsteuerung 3 und über einen Gasanschluss 40 wird das Gasreservoir 4 mit dem Technikabteil 21 verbunden. Solange ein Benutzer an der Fernsteuerung 3 die Brandsimulation durchführt, wird gesteuert Gas zugeführt und die Brandsimulation mittels der Bauteile im Technikabteil 21 durchgeführt. Die Flammen schlagen dann aus dem Brennerabteil 20, zur dem Fussboden G abgewandten Seite des Vorrichtungsgehäuses 2 heraus, hier aus der ersten Brennerwannenöffnung 2010 in der Rückseite der Brennerwanne 200.

Am Brennerabteil 20 sind hier mehrere Griffe 23 angeordnet, insbesondere angeschraubt, um ein Verschwenken der gesamten Brandsimulationsvorrichtung 1 zu erleichtern. Selbst, wenn die Brennerwanne 200 heiss ist, kann somit das gesamte Vorrichtungsgehäuse 2 um eine Schwenkachse D verschwenkt werden. Es ist sinnvoll die Schwenkachse D in die Nähe des Randes des Vorrichtungsgehäuses 2 zu legen, welcher vom äusseren Rand des Brennerabteils 20 entfernt verläuft. Darum ist hier die Schwenkachse D durch das vom Brennerabteil 20 beabstandete Technikabteil 21 gelegt. Am Technikabteil 21 bzw. dieses teilweise querend ist mindestens eine Hohlwelle 22 mit mindestens einem Rad 220 angeordnet. Die Drehachse des mindestens einen Rades 220 verläuft hier parallel zur Schwenkachse D. Neben einem rollenden Transport des Vorrichtungsgehäuses 2, wird auch das Verschwenken um die Schwenkachse D erleichtert. Aus Stabilitätsgründen bietet sich die Anordnung von zwei Rädern 220, rotierbar auf jeweils einer Hohlwelle 22 an, wobei deren Drehachse D fluchten sollte.

Transport und/oder Verschwenken des Vorrichtungsgehäuses 2 sollen aus Sicherheitsgründen nur bei ausgeschalteter Brandsimulation erfolgen.

Wird die Brennerwanne 200 des Brennerabteils 20 und die Technikabteilabdeckung 210 entfernt, werden der erste Brenner 201, Teile eines zweiten Brenners, Gasleitungen 203, eine zweite Brenneröffnung 2020 und die Bauteile im Technikabteil 21 deutlich erkennbar.

Als Brenner wird eine Vorrichtung verstanden, welche mindestens einen Körper mit einem Auslass aufweist, aus welchem zugeführtes Gas entweichen kann, sodass ein Gas-Luftgemisch ausbildbar ist, welches mittels eines Funkens gezündet werden kann.

Der erste Brenner 201 ist als Hohlzylinder ausgestaltet, welcher zentrisch unterhalb der ersten Brennerwannenöffnung 2010 bzw. Wänden der ersten Brennerwannenöffnung 2010 und beabstandet von der Position der Wand der Brennerwanne 200 angeordnet ist. Der Hohlzylinder des ersten Brenners 201 könnte auch aus der Brennerwanne 200 herausragen, dies macht das Vorrichtungsgehäuse 2 aber anfälliger für Schäden, da man mit dem abstehenden Hohlzylinder möglicherweise irgendwo hängen bleibt. In den Hohlzylinder mündet eine Gasleitung 203 aus Richtung des Technikabteils 21, sodass zugeführtes Gas durch den Hohlzylinder, gemäss Figur 1c aus der Papierebene aufsteigen kann bzw. Flammen nach der Entzündung in diese Richtung aufsteigen.

Im Technikabteil 21 ist eine Steuerelektronik 211 angeordnet, welche die Steuerung von Ventilen 213 steuert. Ein nicht gezeigter Akkumulator sorgt dafür, dass die Steuerelektronik 211 auch ohne externen Spannungsanschluss funktionieren kann. Zur Vervollständigung ist ein Batteriewächter 212 angeordnet, welcher angibt, sobald der interne Akkumulator durch Anschluss des Ladegerätes 5 wieder geladen werden muss. Die Steuerelektronik 211 steuert die Ventile 213, sodass eine wunschgemässe gezielte Gasversorgung des ersten Brenners 201 oder des zweiten Brenners 202 zur Zeit einstellbar ist. Aus Sicherheitsgründen kann ein Hauptventil 213 eingebaut werden, welches die gesamte Gasversorgung durch den Gasanschluss 40 stoppen kann.

Als Zündvorrichtung 204 ist mindestens eine Zündelektrode vorgesehen, welche im Technikabteil 21 durch Hochspannung einen Funken generiert, welcher im Bereich des ersten Brenners 201 oder des zweiten Brenners 202 ein Gas-Luft-Gemisch zündet.

Sichtbar ist hier eine längliche Elektrode vom Technikabteil 21 bis in die Brennerwanne 200 bzw. bis kurz vor die Aussenwand des Hohlzylinders geführt, was mit einem Blitz markiert ist. Zwischen der Elektrodenspitze und der Aussenwand des Hohlzylinders erfolgt ein Funkenschlag, der das Luft-Gasgemisch zündet, unabhängig davon aus welchem Brenner 201, 202 das Gas austritt.

Wie in der perspektivischen Ansicht Fig. 1d erkennbar, ist der erste Brenner 201 bzw. der Hohlzylinder versenkt im Innenraum der Brennerwanne 200 angeordnet. Da sämtliche Bauteile bevorzugt aus Stahl, von Edelstahl bis Cortenstahl, hergestellt sind, kann ein Funkenschlag erzeugt werden und die Bauteile halten die hohen Temperaturen während der Brandsimulation aus.

In Figur 1d ist bei Blick auf die Unterseite des Vorrichtungsgehäuses 2 durch einen Pfeil angedeutet, dass das gesamte Vorrichtungsgehäuse 2 um die Schwenkachse D schwenkbar ist, was durch die Griffe 23 und das mindestens eine Rad 220 und die Hohlwelle 22 erleichtert wird.

Der zweite Brenner 202 umfasst eine Gasleitung 203, die in ihrem Verlauf einzelne Öffnungen aufweist. Die Gasleitung 203 weist hier etwa den Verlauf eines Vierecks mit abgerundeten Ecken auf. Aus den einzelnen Öffnungen, die entlang der Gasleitung 203 verteilt sind und ausgespart sind, kann gesteuert Gas entweichen. In der Brandklassenstellung B des Vorrichtungsgehäuses 2 kann nach Austritt des Gases aus der Mehrzahl von Gasaustrittsöffnungen ein Flächenbrand simulieren werden. Vorteilhaft sind die Öffnungen auf der Seite der ersten Brennerwannenöffnung 2010 bzw. in Richtung erste Brennerwannenöffnung 2010 weisend im Verlauf der Gasleitung 203 verteilt angeordnet.

Schaut man sich die Vorderseite des Vorrichtungsgehäuses 2 gemäss Figur 2a an, in Richtung auf die Brandklassenstellung B des Vorrichtungsgehäuses 2, so blickt man in eine grössere zweite Brennerwannenöffnung 2020 in die Brennerwanne 200 hinein. In dieser verschwenkten Stellung des Vorrichtungsgehäuses 2 erkennt man im Inneren der Brennerwanne 200 die Rückseite des ersten Brenners 201 und die erste Brennerwannenöffnung 2010 in der unteren Wannenwand. Innerhalb der Brennerwanne 200 verläuft die Gasleitung 203 des zweiten Brenners 202 und Gas steigt aus der Brennerwanne 200 nach oben auf. Das Vorrichtungsgehäuse 2 ist hier derart auf dem Fussboden G abgestellt, dass die zweite Brennerwannenöffnung 2020 vom Fussboden G wegweist.

Um die Brandklasse B möglichst genau zu simulieren, wird die Brennerwanne 200 mit einer Flüssigkeit gefüllt, welche hier nicht dargestellt ist, wobei der Brennstoff nach Einstellung durch die Steuerelektronik 211 aus der Flüssigkeit aufsteigt und sich auf der Oberfläche verteilt. Wird das Gas-Luftgemisch dort gezündet resultiert ein Flächenbrand entlang der gesamten zweiten Brennerwannenöffnung 2020. Die Flammen schlagen von der zweiten Brennerwannenöffnung 2020 weg, auf die vom Fussboden G abgewandte Seite des Vorrichtungsgehäuses 2. Für eine solche optimale Brandsimulation sind die Öffnungen des zweiten Brenners 202 auf der, der Brennerwannenöffnung 2020 entgegengesetzten Seite in der Gasleitung 203 eingebracht. Wenn man die Brandsimulation ohne Flüssigkeit durchführen möchte, könnten diese Öffnungen auch in der, der zweiten Brennerwannenöffnung 2020 zugewandten Seite der Gasleitung 203 ausgespart sein.

Zum Schutz des mindestens einen Rades 220 sind hier Flammenleitblechen 24 im Bereich der Räder 220 angeordnet. Die Technikabteilabdeckung 210 und die Beabstandung der Steuerelektronik 211 mit all seinen Bauteilen, der Ventile 213 und der Hohlwelle 22 von der Brennerwanne 200 ist aufgrund der hohen Temperaturen vorteilhaft. Als Hohlwelle 22 werden hier die Positionen beider Räder 220 und der Raum, welcher das Technikabteil 21 quert, verstanden, sodass auf einer Hohlwelle 22 beide Räder 220 lagern. Die Gestaltung von mehreren Hohlwellen 22 wäre aber ebenfalls möglich.

Die Steuerelektronik 211 weist einen Lageschalter 214 als Sensor auf, bzw. ist mit diesem wirkverbunden, um die aktuelle Ausrichtung des Vorrichtungsgehäuses 2 zu ermitteln. In der Ansicht des Technikabteils 21 gemäss Figur 3 ist ein elektromechanischer Lageschalter 214 gezeigt, wobei ein Ring entlang eines Stegs bewegbar gelagert ist. Aufgrund der Schwerkraft wird der Ring mechanisch ausgelenkt und schliesst einen Kontakt. Je nach geschlossenem Kontakt, kann die Steuerelektronik 211 ermitteln, wie das Vorrichtungsgehäuse 2 ausgerichtet ist und zu welchem der Brenner 201, 202 der Gaszufluss geöffnet werden soll. Die Verkabelung des Lageschalters 214 mit der Steuerelektronik 211 und der Kontakte mit der Steuerelektronik 211 sind hier nicht gezeigt. Natürlich muss dafür gesorgt werden, dass der Lageschalter 214 die Ausrichtung des Vorrichtungsgehäuse 2 detektieren und an die Steuerelektronik 211 weiterleiten kann.

Es sind einige Ausführungsformen derartiger elektromechanischer Lageschalter 214 bekannt. Hier muss ein Lageschalter 214 eingesetzt werden, der auch sehr hohe Temperaturen aushalten kann. Möglich wäre auch ein rein elektrischer Lageschalter 214, der eben keinen bewegbar gelagerten Körper umfasst und darum wenig störanfällig ist.

Es wird mit diesem Lageschalter 214 verhindert, dass Gas durch Öffnen des falschen Ventils 213 am falschen Brenner 201, 202 in die Brennerwanne 200 bzw. aus der Brennerwanne 200 heraus entweichen kann. Wird das Vorrichtungsgehäuse 2 durch Betätigung der Griffe 23 verschwenkt, so erkennt die Steuerelektronik 211 automatisch die jeweilige Stellung und verhindert Fehlbedienungen, also ungewünschte Flammen.

In Figur 3 wird nochmals deutlich, dass die Räder 220 auf Hohlwellen 22 platziert sein sollten, damit die Steuerelektronik 211 und die Ventile 213, sowie nicht dargestellte Zuleitungen durch das Technikabteil 21 verlaufen können. Auch den Anschlüssen 30, 40, 50 macht ein Verschwenken des gesamten Vorrichtungsgehäuses 2 nichts aus. Die Flammen, also die Brandklassensimulation darf immer nur zu einer Seite und zwar vom Boden wegweisend austreten. Durch die vereinfachte Verschwenkbarkeit des Vorrichtungsgehäuses 2 kann ein einfaches Umschalten von einer Brandklassenausrichtung in eine Brandklassenausrichtung erfolgen, wobei durch den Lageschalter 214 automatisch verhindert ist, dass Gas auf der ungewünschten Seite aus dem Brenner 201, 202 austreten.

In der Praxis ist das Vorrichtungsgehäuse 2 bzw. die Steuerelektronik 211 mit der Fernsteuerung 3 verbunden. Ähnlich einen TotmannSchalter muss permanent eine Taste gedrückt gehalten werden, damit das jeweils korrekte Ventil 213 geöffnet ist und eine korrekte Brandsimulation stattfinden kann.

In der Orientierung des Vorrichtungsgehäuses 2, sodass die Brandklasse A/C simuliert werden, steigen die Flammen aus der kleineren ersten Brennerwannenöffnung 2010 heraus. In dieser Orientierung können nicht dargestellte Attrappenmodule auf die Brennerwannenöffnung 2010 gesetzt werden, beispielsweise ein Attrappenmodul in Form eines Papierkorbs, Bildschirms, Elektroschaltschranks oder Elektromotors. Dadurch werden streng genommen Brände der Brandklasse A korrekt simuliert.

### Bezugszeichenliste

1 Brandsimulationsvorrichtung
2 Vorrichtungsgehäuse
   20 Brennerabteil
      200 Brennerwanne
      201 erster Brenner
         2010 erste Brennerwannenöffnung (klein, A/C)
      202 zweiter Brenner
         2020 zweite Brennerwannenöffnung (gross, B)
      203 Gasleitung (intern)
      204 Zündvorrichtung (mindestens eine, optional mit Totmannschalter)
   21 Technikabteil
      210 Technikabteilabdeckung
      211 Steuerelektronik
      212 Akkumulator/Batteriewächter
      213 Ventil
      214 Lageschalter (zur Steuerung der Gaszufuhr zu den jeweiligen Brennern)
   22 Hohlwelle
      220 Rad
      D Drehachse der Räder/Schwenkachse der BSV
      G Fussboden
   23 Griff
   24 Flammenleitblech
3 Fernsteuerung mit Anschluss
   30 Fernsteuerungsanschluss
4 Gasreservoir mit Gaszufuhrleitung
   40 Gasanschluss
5 Ladegerät
   50 Ladegerätanschluss
A/C Brandklassenseite A/C
B Brandklassenseite B

## Patentansprüche

1. Brandsimulationsvorrichtung (1) zur Simulation von Bränden verschiedener Brandklassen, umfassend ein Vorrichtungsgehäuse (2) mit einer Brennerwanne (200), wobei in der Brennerwanne (200) mindestens eine Zündvorrichtung (204) angeordnet ist und Gasleitungen (203) zu einem ersten Brenner (201) und einem zweiten Brenner (202) verlaufen und die Gaszufuhr durch Betätigung der Ventile (213) und die mindestens eine Zündvorrichtung (204) über eine Steuerelektronik (211) steuerbar sind, sodass wahlweise der erste Brenner (201) oder der zweite Brenner (202) je nach gewünschter Brandklassensimulation in Betrieb nehmbar ist,
**dadurch gekennzeichnet, dass**
ein Lageschalter (214) mit der Steuerelektronik (211) wirkverbunden ist und die Steuerelektronik (211) durch Auswertung des Lageschalters (214) zu jeder Zeit die Orientierung des Vorrichtungsgehäuses (2) erkennt und bei Verschwenkung des Vorrichtungsgehäuses (2) um eine im Randbereich des Vorrichtungsgehäuses (2) liegende Schwenkachse (D) nur der Brenner (201, 202) mit Gas versorgt wird, dessen Brennerwannenöffnung (2010, 2020) vom Fussboden (G) wegweisend nach oben orientiert ist sowie die beiden Brennerwannenöffnungen (2010, 2020) auf gegenüberliegenden Seiten des Vorrichtungsgehäuses (2) angeordnet sind.

2. Brandsimulationsvorrichtung (1) nach Anspruch 1, wobei mindestens ein Rad (220) auf mindestens einer Hohlwelle (22) im Randbereich des Vorrichtungsgehäuses (2) angeordnet ist, derart, dass die Schwenkachse (D) des Vorrichtungsgehäuses (2) mit der Drehachse (D) des mindestens einen Rades (220) zusammenfällt.

3. Brandsimulationsvorrichtung (1) nach Anspruch 2, wobei zwei Räder (220) auf der Hohlwelle (22) im Randbereich des Vorrichtungsgehäuses (2) angeordnet sind und eine Verschwenkung des Vorrichtungsgehäuses (2) um die Schwenkachse (D) begünstigen.

4. Brandsimulationsvorrichtung (1) nach einem der Ansprüche 2 bis 3, wobei ein Fernsteuerungsanschluss (30) und ein Gasanschluss (40) in den Innenraum der mindestens einen Hohlwelle (22) hineinführt.

5. Brandsimulationsvorrichtung (1) nach einem der Ansprüche 2 bis 4, wobei die Drehachse (D) des mindestens einen Rades (220) und die Schwenkachse (D) des Vorrichtungsgehäuses (2) fluchten und das Technikabteil (21) queren.

6. Brandsimulationsvorrichtung (1) nach einem der vorhergehenden Ansprüche, wobei der Lageschalter (214) ein elektromechanischer Lageschalter (214) ist, welcher bevorzugt einen auf einem Stab bewegbaren Ring aufweist, welcher in zwei Endpositionen je nach wirkender Erdanziehungskraft verfahrbar ist.

7. Brandsimulationsvorrichtung (1) nach einem der vorhergehenden Ansprüche, wobei die Steuerelektronik (211) mit einem Akkumulator und den Ventilen (213) in einem Technikabteil (21) beabstandet von der Brennerwanne (200) angeordnet sind.

8. Brandsimulationsvorrichtung (1) nach einem der vorhergehenden Ansprüche, wobei die Steuerelektronik (211) einen Batteriewächter (212) umfasst.

9. Brandsimulationsvorrichtung (1) nach einem der vorhergehenden Ansprüche, wobei die Steuerelektronik (211) ein Ladegerät (5) für einen Akkumulator umfasst.

10. Brandsimulationsvorrichtung (1) nach Anspruch 9, wobei ein Ladegerätanschluss (50) in den Innenraum der mindestens einen Hohlwelle (22) hineinführt.

11. Brandsimulationsvorrichtung (1) nach einem der vorhergehenden Ansprüche, wobei die Steuerelektronik (211) durch Anschluss einer externen Fernsteuerung (3), von ausserhalb des Vorrichtungsgehäuses (2) bedienbar ist.

12. Brandsimulationsverfahren, ausgeführt mit einer Brandsimulationsvorrichtung (1), umfassend ein Vorrichtungsgehäuse (2) mit einer Brennerwanne (200), wobei in der Brennerwanne (200) mindestens eine Zündvorrichtung (204) angeordnet ist und Gasleitungen (203) zu einem ersten Brenner (201) und einem zweiten Brenner (202) verlaufen und die Gaszufuhr durch Ventile (213) und die mindestens eine Zündvorrichtung (204) über eine Steuerelektronik (211) steuerbar sind,
**gekennzeichnet durch die Schritte:**
Platzierung des Vorrichtungsgehäuses (2) auf einem Fussboden (G),
Ausrichtung des Vorrichtungsgehäuses (2) verschwenkt um eine Schwenkachse (D) im Randbereich des Vorrichtungsgehäuses (2) derart, dass entweder eine erste Brennerwannenöffnung (2010) oder eine zweite Brennerwannenöffnung (2020) vom Fussboden (G) wegweisend ausgerichtet ist, wobei beide Brennerwannenöffnungen (2010, 2020) auf gegenüberliegenden Seiten des Vorrichtungsgehäuses (2) angeordnet sind, und
automatische Detektion der Ausrichtung des Vorrichtungsgehäuses (2) in einer A/C oder B Brandklassenausrichtung mittels eines mit der Steuerelektronik (211) wirkverbundenen Lageschalters (214), wonach anschliessend jeweils durch Betätigung der Ventile (213) durch die Steuerelektronik (211) der Brenner (201, 202) mit ausströmendem Gas versorgt wird, dessen Brenneröffnung (2010, 2020) vom Fussboden (G) wegweisend ausgerichtet ist und die Zündung des sich bildenden Luft-Gasgemisches durch die mindestens eine Zündvorrichtung (204) durch die Steuerelektronik (211) erfolgt.

13. Brandsimulationsverfahren nach Anspruch 12, wobei im Randbereich des Vorrichtungsgehäuses (2) eine Hohlwelle (22) mit zwei Rädern (220) angeordnet ist, dessen Drehachse (D) der Schwenkachse (D) entspricht, sodass die Verschwenkung des Vorrichtungsgehäuses (2) entlang dieser Drehachse (D) erfolgt.

14. Brandsimulationsverfahren nach Anspruch 13, wobei eine gefahrlose Verschwenkung des Vorrichtungsgehäuses (2) durch Verbindung einer Fernsteuerung (3) und eines Gasreservoirs (4) über einen Fernsteuerungsanschluss (30) und einen Gasanschluss (40) durch den Innenraum der Hohlwelle (22) führend durchführbar ist.

15. Brandsimulationsverfahren nach Anspruch 13 oder 14, wobei zur erleichterten Verschwenkung des Vorrichtungsgehäuses (2) mindestens ein Griff (23) betätigt wird, welcher an der Brennerwanne (200) angeordnet ist.

## Claims

1. Fire simulation device (1) for simulating fires of different fire classes, comprising a device housing (2) with a burner trough (200), wherein at least one ignition device (204) is arranged in the burner trough (200) and gas lines (203) run to a first burner (201) and to a second burner (202) and the gas supply is controllable by actuation of the valves (213) and the at least one ignition device (204) is controllable by control electronics (211), so that selectively the first burner (201) or the second burner (202) can be put into operation depending on the desired fire class simulation,
**characterized in that**
a position switch (214) is operatively connected to the control electronics (211) and by evaluation of the position switch (214) the control electronics (211) can at any time determine the orientation of the device housing (2) and when pivoting the device housing (2) about a pivot axis (D) positioned in the marginal region of the device housing (2), only that burner (201, 202) is supplied with gas whose burner trough opening (2010, 2020) is facing away from the floor (G) upwards and the two burner trough openings (2010, 2020) are arranged on opposite sides of the device housing (2).

2. The fire simulation device (1) according to claim 1, wherein at least one wheel (220) is arranged on at least one hollow shaft (22) in the marginal region of the device housing (2), in such a manner that the pivot axis (D) of the device housing (2) coincides with the rotation axis (D) of the at least one wheel (220).

3. The fire simulation device (1) according to claim 2, wherein two wheels (220) are arranged on the hollow shaft (22) in the marginal region of the device housing (2) favoring a pivoting of the device housing (2) about the pivot axis (D).

4. The fire simulation device (1) according to any one of claims 2 to 3, wherein a remote control port (30) and a gas port (40) lead into the interior of the at least one hollow shaft (22).

5. The fire simulation device (1) according to any one of claims 2 to 4, wherein the rotation axis (D) of the at least one wheel (220) and the pivot axis (D) of the device housing (2) are aligned and cross the technical compartment (21).

6. The fire simulation device (1) according to any one of the preceding claims, wherein the position switch (214) is an electromechanical position switch (214), preferably comprising a ring movable on a rod and movable into two end positions depending on the acting gravitational force.

7. The fire simulation device (1) according to any one of the preceding claims, wherein the control electronics (211) along with an accumulator and the valves (213) are arranged in the technical compartment (21) spaced apart from the burner trough (200).

8. The fire simulation device (1) according to any one of the preceding claims, wherein the control electronics (211) comprise a battery guard (212).

9. The fire simulation device (1) according to any one of the preceding claims, wherein the control electronics (211) comprise a charger (5) for an accumulator.

10. The fire simulation device (1) according to claim 9, wherein a charger connector (50) leads into the interior of the at least one hollow shaft (22).

11. The fire simulation device (1) according to any one of the preceding claims, wherein the control electronics (211) are controllable from the outside of the device housing (2) by connecting an external remote control (3) .

12. A method for fire simulation carried out with a fire simulation device (1), comprising a device housing (2) with a burner trough (200), wherein at least one ignition device (204) is arranged in the burner trough (200) and gas lines (203) run to a first burner (201) and to a second burner (202) and the gas supply is controllable by valves (213) and the at least one ignition device (204) is controllable by control electronics (211)
**characterized by** the steps:
Placement of the device housing (2) on a floor (G), alignment of the device housing (2) pivoted about a pivot axis (D) in the marginal region of the device housing (2), in such a manner that either a first burner trough opening (2010) or a second burner trough opening (2020) is facing away from the floor (G), wherein both burner trough openings (2010, 2020) are arranged on opposite sides of the device housing (2) and automatic detection of the orientation of the device housing (2) in an A/C or B fire class orientation by means of a position switch (214) which is operatively connected to the control electronics (211), after which, by actuation of the valves (213) by means of the control electronics (211), that burner (201, 202) is supplied with outflowing gas whose burner trough opening (2010, 2020) is facing away from the floor (G) and the ignition of the forming air-gas mixture by the at least one ignition device (204) takes place by means of the control electronics (211).

13. The method for fire simulation according to claim 12, wherein in the marginal region of the device housing (2) a hollow shaft (22) with two wheels (220) is arranged, whose rotation axis (D) corresponds to the pivot axis (D), so that the pivoting of the device housing (2) takes place along the rotation axis (D).

14. The method for fire simulation according to claim 13, wherein a safe pivoting of the device housing (2) is feasible by connecting a remot control (3) and a gas reservoir (4) by means of a remote control port (30) and a gas port (40) leading through the interior of the hollow shaft (22).

15. The method for fire simulation according to any one of claims 13 or 14, wherein for a facilitated pivoting of the device housing (2) at least one handle (23) arranged on the burner trough (200) is actuated.

## Revendications

1. Dispositif de simulation (1) d'un incendie, destiné à simuler des incendies de différentes classes de feu, comprenant un carter (2) de dispositif, pourvu d'une cuvette de brûleur (200), dans la cuvette de brûleur (200) étant placé au moins un dispositif d'allumage (204) et des conduites (203) de gaz menant vers un premier brûleur (201) et vers un deuxième brûleur (202) et l'alimentation en gaz étant susceptible d'être commandée par actionnement des soupapes (213) et l'au moins un dispositif d'allumage (204) étant susceptible d'être commandé par l'intermédiaire d'un système électronique (211) de commande, de telle sorte que sélectivement, en fonction de la classe de feu qui doit être simulée, le premier brûleur (201) ou le deuxième brûleur (202) soit susceptible d'être mis en service,
**caractérisé**
**en ce qu'**un commutateur de position (214) est en interconnexion avec le système électronique (211) de commande et par évaluation du commutateur de position (214), le système électronique (211) de commande identifie à chaque instant l'orientation du carter (2) de dispositif et lors d'un pivotement du carter (2) de dispositif autour d'un axe de pivotement (D) situé dans la zone marginale du carter (2) de dispositif, seul est alimenté en gaz le brûleur (201, 202) dont l'orifice (2010, 2020) de cuvette de brûleur est orienté vers le haut, en éloignement du sol (G) et **en ce que** les orifices (2010, 2020) de cuvette de brûleur sont placés sur des faces opposées du carter (2) de dispositif.

2. Dispositif de simulation (1) d'un incendie selon la revendication 1, au moins une roue (220) étant placée sur au moins un arbre creux (22) dans la zone marginale du carter (2) de dispositif, de telle sorte que l'axe de pivotement (D) du carter (2) de dispositif coïncide avec l'axe de rotation (D) de l'au moins une roue (220) .

3. Dispositif de simulation (1) d'un incendie selon la revendication 2, deux roues (220) étant placées sur l'arbre creux (22) dans la zone marginale du carter (2) de dispositif et favorisant un pivotement du carter (2) de dispositif autour de l'axe de pivotement (D).

4. Dispositif de simulation (1) d'un incendie selon l'une quelconque des revendications 2 à 3, un raccord (30) de télécommande et un raccord de gaz (40) menant dans l'espace intérieur de l'au moins un arbre creux (22).

5. Dispositif de simulation (1) d'un incendie selon l'une quelconque des revendications 2 à 4, l'axe de rotation (D) de l'au moins une roue (220) et l'axe de pivotement (D) du carter (2) de dispositif étant alignés et croisant le compartiment technique (21).

6. Dispositif de simulation (1) d'un incendie selon l'une quelconque des revendications précédentes, le commutateur de position (214) étant un commutateur de position (214) électromécanique, lequel comporte de préférence une bague mobile sur une barrette, laquelle est déplaçable dans deux positions d'extrémité, en fonction de l'attraction terrestre rémanente.

7. Dispositif de simulation (1) d'un incendie selon l'une quelconque des revendications précédentes, le système électronique (211) de commande étant placé avec un accumulateur et les soupapes (213) dans un compartiment technique (21), écarté de la cuvette de brûleur (200).

8. Dispositif de simulation (1) d'un incendie selon l'une quelconque des revendications précédentes, le système électronique (211) de commande comprenant un contrôleur de batterie (212).

9. Dispositif de simulation (1) d'un incendie selon l'une quelconque des revendications précédentes, le système électronique (211) de commande comprenant un chargeur (5) pour un accumulateur.

10. Dispositif de simulation (1) d'un incendie selon la revendication 9, un raccord de chargeur (50) menant dans l'espace intérieur de l'au moins un arbre creux (22) .

11. Dispositif de simulation (1) d'un incendie selon l'une quelconque des revendications précédentes, le système électronique (211) de commande étant manipulable par l'extérieur du carter (2) de dispositif par raccordement d'une télécommande (3) externe.

12. Procédé de simulation d'un incendie, réalisé à l'aide d'un dispositif de simulation (1) d'un incendie, comprenant un carter (2) de dispositif pourvu d'une cuvette de brûleur (200), dans la cuvette de brûleur (200) étant placé au moins un dispositif d'allumage (204) et des conduites (203) de gaz s'écoulant vers un premier brûleur (201) et un deuxième brûleur (202) et l'alimentation de gaz étant susceptible d'être commandée par des soupapes (213) et l'au moins un dispositif d'allumage (204) étant susceptible d'être commandé par l'intermédiaire d'un système électronique (211) de commande,
**caractérisé par** les étapes consistant à :
placer le carter (2) de dispositif sur un sol (G),
orienter le carter (2) de dispositif en pivotement autour d'un axe de pivotement (D) dans la zone marginale du carter (2) de dispositif, de telle sorte que soit un premier orifice (2010) de cuvette de brûleur ou un deuxième orifice (2020) de cuvette de brûleur soit orienté en éloignement du sol (G), les deux orifices (2010, 2020) de cuvette de brûleur étant placés sur des faces opposées du carter (2) de dispositif, et
détecter automatiquement l'orientation du carter (2) de dispositif dans une orientation de classe de feu A/C ou B au moyen d'un commutateur de position (214) interconnecté avec le système électronique (211) de commande, suite à quoi, chaque fois par actionnement des soupapes (213) par le système électronique (211) de commande, est alimenté avec du gaz qui se dégage le brûleur (201, 202) dont l'orifice (2010, 2020) de brûleur est orienté en éloignement du sol (G) et l'allumage du mélange air / gaz qui se créé par l'au moins un dispositif d'allumage (204) s'effectuant par le système électronique (211) de commande.

13. Procédé de simulation d'un incendie selon la revendication 12, dans la zone marginale du carter (2) de dispositif étant placé un arbre creux (22) pourvu de deux roues (220), dont l'axe de rotation (D) correspond à l'axe de pivotement (D), de telle sorte que le pivotement du carter (2) de dispositif s'effectue le long dudit axe de rotation (D).

14. Procédé de simulation d'un incendie selon la revendication 13, un pivotement sans danger du carter (2) de dispositif étant réalisable par liaison d'une télécommande (3) et d'un réservoir (4) de gaz par l'intermédiaire d'un raccord (30) de télécommande et d'un raccord (40) de gaz menant à travers l'espace intérieur de l'arbre creux (22).

15. Procédé de simulation d'un incendie selon la revendication 13 ou 14, pour faciliter le pivotement du carter (2) de dispositif étant actionnée au moins une poignée (23) laquelle est placée sur la cuvette de brûleur (200).
